# EUROPÄISCHE PATENTANMELDUNG

(11) **EP 1 020 145 A1**
(43) Veröffentlichungstag der Anmeldung: **19.07.2000**
(21) Anmeldenummer: 00100367.2
(22) Anmeldetag: 07.01.2000
(51) Int. Cl.: A47C 21/06, D04H 1/00

(54) **Matratzenhülle mit geringerer Raschelneigung**

(30) Priorität: 12.01.1999 DE 19900866
(71) Anmelder: Akzo Nobel N.V., 6824 BM Arnhem (NL)
(72) Erfinder: Maderek, Eugeniusz, Dr., 42275 Wuppertal (DE); Spijkers, Jozef Christiaan Wilhelmus, 42781 Haan (DE)
(74) Vertreter: Fett, Günter

(57) **Zusammenfassung**

Hülle für Matratzen oder dergleichen, enthaltend eine wasserdampfdurchlässige, allergen- und wasserdichte Barriereschicht, dadurch gekennzeichnet, daß die Barriereschicht ein Arbeitsvermögen von 150 bis 400 MJ/m² aufweist und zumindestens überwiegend aus einer flexiblen Folie oder Membran mit einer Dicke von 5 bis 40 µm besteht.

## Beschreibung

Die Erfindung betrifft eine Hülle für Matratzen oder dergleichen, enthaltend eine wasserdampfdurchlässige, allergen- und wasserdichte Barriereschicht sowie eine Matratze mit einer solchen Hülle.

Die Eignung von wasserdichten, wasserdampfdurchlässigen Membranen oder Folien als Barriereschicht für Matratzenhüllen ist bekannt (EP 0 761 715 A1, DE 43 39 475 A1). Auf diese Weise kann der Teil des vom Benutzer abgesonderten Schweißes, der nicht an die Umgebung und in die Zudecke entweichen kann, in Dampfform in den Matratzenkern abgeführt werden, welcher in Zeiten der Nichtbenutzung diese Feuchtigkeit wieder an die Umgebung abgibt. Auf diese Weise wird vermieden, daß die Schweißbegleitstoffe, wie z.B. Natriumchlorid, Proteine, Fettsäuren, Cholesterin, Harnstoff usw., in den Matratzenkern eindringen. Es ist festgestellt worden, daß in einer Nacht vom Benutzer der Matratze etwa 400 bis 700 ml Schweiß abgesondert werden und etwa ein Drittel dieses Schweißes vom Matratzenkern aufgenommen werden muß, um für den Benutzer ein komfortables Klima zu erreichen. Da ein Großteil des Schweißes in der den Benutzer umgebenden Luft in Form von Dampf vorliegt, kann dieser durch diese Membranen oder Folien auch in den Matratzenkern gelangen. Der Wasserdichtigkeit dieser Membranen oder Folien kommt hierbei besondere Bedeutung zu, weil dadurch einerseits wirksam vermieden wird, daß Schweiß in Form von Flüssigkeit in den Matratzenkern eindringen kann und andererseits Flüssigkeiten des menschlichen Körpers in Form von Blut, Urin oder andere, die den Matratzenkern verunreinigen würden und außerdem Nährboden für die Allergene wären, ebenfalls nicht in den Matratzenkern eindringen können.

Auf diese Weise wird eine Verunreinigung des Matratzenkerns, welche Verunreinigung Nährboden für Allergene ist, wirksam vermieden. Die Hülle der Matratze muß dann in regelmäßigen Abständen von der Matratze entfernt und gewaschen werden, um die Absonderungen des menschlichen Körpers, die ebenfalls einen Nährboden für Allergene bilden, auch aus der Hülle wieder zu entfernen.

Es ist auch bekannt, daß derartige Membranen oder Folien allergendicht sein können, das heißt dicht gegenüber Milben, Bakterien, oder sonstigen Mikroorganismen oder Feststoffpartikel, die auch gasförmig vorliegen können, und die sich auf den menschlichen Körper negativ auswirken (EP 714 950 A2, WO 96/21379, DE 40 27 798). Hierbei wird wiederum ein Teil des vom Benutzer abgesonderten Schweißes in Form von Dampf an den Matratzenkern abgeführt, wobei jedoch vermieden wird, daß die im Schweiß enthaltenden Allergene und auch andere Flüssigkeiten des menschlichen Körpers in den Matratzenkern gelangen.

Die Verwendung der bekannten Membranen und Folien als Barriereschicht ist zwar wirksam, um für den Benutzer ein Komfortklima zu schaffen, sie bieten jedoch häufig den Nachteil einer Raschelneigung. Rascheln wird naturgemäß als störend für die Ruhe empfunden, insbesondere auf einer Matratze, bei der sich das Ohr des Benutzers sehr nahe an der Membran oder Folie befindet.

Aufgabe der vorliegenden Erfindung ist es, eine Hülle für Matratzen und eine Matratze mit einer solchen Hülle zur Verfügung zu stellen, durch welche nicht nur ein wirksamer Schutz vor Allergenen, sondern auch eine verringerte Raschelneigung der Hülle gegeben ist.

Diese Aufgabe wird bei einer Hülle für Matratzen oder dergleichen, enthaltend eine wasserdampfdurchlässige, allergen- und wasserdichte Barriereschicht, dadurch gelöst, daß die Barriereschicht ein Arbeitsvermögen von 150 bis 400 MJ/m² aufweist und zumindestens überwiegend aus einer Folie oder Membran mit einer Dicke von 5 bis 40 µm besteht.

Bei der Prüfung von Materialien, wie z.B. Textilien, Folien, Membranen, ist es üblich ihr Kraft-Dehnungs-Verhalten zu messen. Dabei wird das Material einer normalen Zugfestigkeitsprüfung unterzogen, wobei man durch eine geeignete Vorrichtung fortwährend die Kraft aufzeichnet, welche sich aus der zunehmenden Längenänderung ergibt. Diese graphische Darstellung wird als Kraft-Dehnungs-Kurve, Kraft-Dehnungs-Diagramm oder auch Kraft-Längenänderungs-Diagramm bezeichnet.
Die Kraft-Dehnungs-Kurve (KD-Kurve) wird in ein rechtwinkliges Koordinatensystem eingezeichnet, wobei die Kraft (F) nach oben, die Dehnung (L) n a ch rechts aufgetragen wird. Fig. 1 zeigt ein Beispiel für eine solche KD-Kurve. Die Zugfestigkeitsprüfung wird in der Regel fortgeführt, bis das zu testende Material reißt, die dabei auftretende Höchstkraft wird als Reißkraft, die dazugehörige Längenänderung als Reißdehnung bezeichnet.
Die Zugarbeit eines Materials ist die bei der Zugfestigkeitsprüfung bis zum Erreichen einer bestimmten Zugkraft oder deren dazugehörigen Längenänderung aufgewendete Arbeit im physikalischen Sinn (als Weg-Integral der Kraft, in Fig. 1, also die Fläche OFDO) und kann somit aus einer KD-Kurve bestimmt werden. Von Interesse für die vorliegende Erfindung ist die Zugarbeit, die bis zum Erreichen der Reißkraft aufgewendet werden muß. Diese Zugarbeit (Fläche OFₘₐₓBO) wird als Arbeitsvermögen bezeichnet und ist charakteristisch für das zu testende Material. Die Bestimmung der Kraft-Dehnungs-Kurve und die Ableitung der physikalisch relevanten Größen ist dem Fachmann bekannt und erfolgt in Übereinstimmung mit DIN 53857.

Es hat sich nun in überraschender Weise herausgestellt, daß das Rascheln deutlich geringer wird, wenn für die Barriereschicht Folien und Membranen eingesetzt werden, deren nach oben beschriebenen Verfahren erhaltenes Arbeitsvermögen einen Wert von 150 bis 400 MJ/m², bevorzugt von 200 bis 250 MJ/ m², aufweist und die eine Dicke von 5 bis 40 µm haben. Als vorteilhaft hat es sich herausgestellt, wenn die flexible Folie oder Membran der Barriereschicht eine Dicke von etwa 5 bis etwa 14 µm aufweisen.

Die Hülle kann im einfachsten Fall als Auflage für die Matratze, beispielsweise als Bettlakenersatz, eingestzt werden.
Es ist günstig für die antiallergene Wirkung der Barriereschicht, wenn die Barriereschicht dicht ist gegenüber Partikeln, die Abmessungen größer als 10 nm, bevorzugt größer 1 nm, aufweisen. Hierdurch wird sichergestellt, daß auch Hautschüppchen, die eine Größe bis deutlich unter 1 µm aufweisen können, und vom Benutzer der Matratze durchschnittlich in einer Menge von 0,5 g in 8 Stunden abgesondert werden, nicht in den Matratzenkern eindringen können. Bewährt hat sich dafür die Verwendung von zumindestens überwiegend porenlosen Folien oder Membranen. Als besonders vorteilhaft haben sich porenlose wasserdichte, wasserdampfdurchlässige Membranen erwiesen, die sich dadurch auszeichnen, daß die Membran aus einem Material besteht, welches ein Polymer auf der Grundlage von z.B. Copolyetherester oder Copolyetheramid enthält. Solche Membranen sind beispielsweise unter dem Markennamen SYMPATEX oder DURETA auf dem Markt erhältlich.

Um ein günstiges Komfortklima zu schaffen, ist eine Wasserdampfdurchlässigkeit der Barriereschicht von mindestens 800 g/m² 24 h anzustreben. Die Wasserdampfdurchlässigkeit wird hierbei in Übereinstimmung mit ASTM E96-66 (Procedure B) bestimmt, wobei allerdings als Wassertemperatur 30 °C und für das Luftklima eine Temperatur von 30 °C und eine relative Luftfeuchtigkeit von 60 % gewählt wird.

Natürlich können Matratzen, enthaltend einen Matratzenkern und eine Hülle aus den erfindungsgemäßen Folien und Membranen, direkt zum Einsatz kommen. Eine solche Hülle könnte z.B. mit dem Matratzenkern zumindestens punktweise verklebt sein, um eine Verschiebung der Hülle auf der Matratze zu vermeiden, oder aber um den Matratzenkern in Form eines encasings" gelegt sein.
Für die Erhöhung des Liegekomforts, zum Schutz und zur Verstärkung der Barriereschicht sowie für die Steigerung des ästhetischen Aussehens ist es jedoch bevorzugt, daß die Hülle neben der Barriereschicht nach außen noch ein textiles Flächengebilde als Obermaterial enthält. Als Material dazu eignen sich Gewebe oder Frotteewaren, hergestellt aus Fäden aus Naturfasern, synthetischen Polymeren oder Mischungen derselben. Bei den synthetischen Polymeren haben sich Polymere aus Polyester als besonders günstig herausgestellt. Für Gewebe werden solche mit einem Flächengewicht von 150 bis 400 g/m2, für Frotteware solche mit einem Flächengewicht von 80 bis 300 g/m2 als besonders geeignet angesehen. Das Obermaterial sollte schwer entflammbar nach DIN 54336 ausgerüstet sein.

Barriereschicht und Obermaterial werden in der Regel in Form von Laminaten eingesetzt, wobei die Membranen oder Folien häufig nur stellenweise mit den sie verstärkenden textilen Flächengebilden zusammenlaminiert sind, um eine möglichst hohe Wasserdampfdurchlässigkeit zu erhalten. Das Obermaterial bildet häufig zugleich die Matratzenoberfläche.

Zur weiteren Erhöhung des Liegekomforts ist es oft vorteilhaft, wenn sich zwischen der Barriereschicht, bestehend aus den erfindungsgemäßen Folien oder Membranen, und dem Obermaterial ein Wattevlies befindet. Dieses Wattevlies sollte flauschig und mindestens 3 mm dick sein, bevorzugt zwischen 3 und 40 mm, insbesondere zwischen 5 und 25 mm.
Für das Wattevlies werden voluminöse Vliese empfohlen, die eine gute Bauschelastizität und hohes Rücksprungvermögen auch nach längerem Gebrauch aufweisen.

Werden luftdichte Membranen, wie z.B. SYMPATEX® oder DURETA®, für die Barriereschicht eingesetzt, so lassen sich die Hüllen auch wirksam durch einfaches Absaugen, z.B. mittels eines handelsüblichen Staubsaugers reinigen. Durch so eine Reinigung können z.B. Milbenkadaver und übliche Allergene aus der Hülle bis hin zur Barriereschicht entfernt werden, ohne daß die Hülle z.B. zum Waschen vom Kern abgenommen werden muß.
Um eine Beschädigung des Wattevlieses, z.B. durch Entstehung von Flusen, gebrochenen Fasern, Kleberresten oder sonstigem textilen Staub, durch die beschriebene Behandlung zu vermeiden, hat es sich besonders bewährt, wenn das Wattevlies zumindestens überwiegend aus Langfasern von etwa 30 bis etwa 200 mm, bevorzugt etwa 80 bis 150 mm Länge besteht, deren Einzeltiter zwischen etwa 3 und 20 dtex liegt.
Die Langfasern sollten vorteilhaft überwiegend aus Synthesefasern, gewählt aus der Gruppe Polyester, Polyacryl, Nylon oder Mischungen davon, bestehen. Um der Saugwirkung beim Reinigen gut standzuhalten, muß auf eine ausreichende Verfestigung des Wattevlieses geachtet werden. Die Verfestigung kann im einfachsten Fall durch Nadeln erfolgt sein. Günstiger jedoch ist eine Verfestigung über thermische oder chemische Bindung der Fasern untereinander an ihren Kreuzungspunkten. Bei chemischer Bindung ist darauf zu achten, daß die eingesetzten chemischen Produkte unbedenklich hinsichtlich allergischen und toxischen Reaktionen für den Benutzer sind. Einstreuung und anschließendes Aufschmelzen von synthetischen Klebstoffen auf Basis von Polyamid oder Polyester hat sich dabei besonders bewährt.

Für die thermische Bindung eignet sich eine Vermischung mit Bikomponentenfasern, z.B. vom Typ Trevira 254 oder Grilene K 150. Diese Bikomponentenfasern vom Kern-Mantel-Typ werden im Fasermantel bei entsprechenden Ofentemperaturen aufgeschmolzen, ohne daß der Kern die Faserstruktur verliert. Die aufschmelzende Mantelschicht führt zu einer Verklebung mit den anderen Fasern und dadurch zu einer mechanisch festen Wattestruktur. Günstig ist es, wenn die Beimischung an Bikomponentenfasern etwa zwischen 20 und 70 %, bevorzugt zwischen 35 und 55 %, bezogen auf das Gesamtgewicht des Vlieses beträgt.

Selbstverständlich kann die Verfestigung des Wattevlieses auch durch das Hinzufügen von Bindefasern erreicht werden, eine Verfestigungstechnik, die dem Fachmann bekannt ist.

Für die Formhaltung der erfindungsgemäßen Hülle hat es sich bewährt, wenn sie eine Oberseite, eine Unterseite sowie die Ober- und Unterseite an deren Enden verbindende Bahnen (Border) aufweist. Es ist vorteilhaft, wenn die Oberseite, die Unterseite und die die Ober- und Unterseite an deren Enden verbindende Bahnen zumindest das Obermaterial, das Wattevlies und die Barriereschicht enthalten. Eine derartige Hülle kann dann über die Ober- und Unterseite sowie die schmalen Flanken einer Matratze gezogen werden. Die Matratzenkern-Belüftung und - Entlüftung wird dadurch gelöst, daß für die langen Flanken luftfiltrierende Textileinsätze benutzt werden. Die Verbindung der Textileinsätze mit der Hülle erfolgt beispielsweise durch Kleben, Nähen oder Heißbandabdichten.

Die filtrierenden Textileinsätze haben zur Aufgabe, die Ränder der Hülle zu fixieren sowie den gröberen Matratzenkern-Abrieb festzuhalten. Als Material dafür kommen in Frage dichte Textilien aus Natur- oder Chemiefasern bzw. aus deren Mischungen.

Werden keine filtrierenden Textileinsätze benötigt, etwa, weil der Matratzenkern nicht zu einem nennenswerten Abrieb neigt, brauchen die langen Flanken auch nicht abgedeckt zu werden. Die Fixierung erfolgt dann durch punktförmiges Verkleben der Membran oder Folie mit dem Matratzenkern.

Für bestimmte Anwendungen, insbesondere, wenn die erfindungsgemäße Hülle auch als abnehmbare Hülle konzipiert werden soll, kann es erforderlich sein, ein weiteres, poröses textiles Flächengewebe zwischen die Barriereschicht und das Wattevlies zu bringen. Es hat sich in solchen Fällen bewährt, daß das Obermaterial, das Wattevlies und das weitere textile Flächengebilde zumindestens punktweise über Fäden miteinander verbunden sind, und daß die Barriereschicht auf das weitere textile Flächengebilde nach dessen Verbindung mit dem Obermaterial und dem Wattevlies zumindestens punktweise auflaminiert ist.

Im Falle der abnehmbaren Hülle ist es bevorzugt, daß die Hülle eine zwischen der Ober- und Unterseite umlaufende Bahn aufweist, die die Ober- und Unterseite miteinander verbindet. Wiederum sollten Oberseite, Unterseite und umlaufende Bahn zumindest das Obermaterial, das Wattevlies, das weitere textile Flächengewebe und die Barriereschicht enthalten. Um das Abnehmen der Hülle zu ermöglichen, ist es günstig, wenn die die Ober- und Unterseite verbindende Bahn aus zwei umlaufenden Bahnen gebildet ist, die miteinander verbindbar, bevorzugt über einen Reißverschluß, ausgebildet sind. Der Reißverschluß sorgt zugleich für die Matratzenkern-Belüftung und -Entlüftung.

Das Aussehen der erfindungsgemäßen Hüllen und die Verschiebefestigkeit des Wattevlieses kann dadurch verbessert werden, daß das Wattevlies mit dem Obermaterial bzw. mit dem Obermaterial und/oder dem weiteren textilen Flächengewebe durch Nähte vernäht ist, die ein Muster in Form von Rechtecken, Quadraten, Rauten oder dergleichen bilden. Hierbei ist darauf zu achten, daß die Folie oder Membran erst nach dem Nähvorgang laminiert wird, damit ihre Wasserundurchlässsigkeit erhalten bleibt.

Die erfindungsgemäß gestellte Aufgabe wird auch gelöst durch eine Matratze, die eine Hülle mit der erfindungsgemäßen Barriereschicht aufweist. Hierbei hat es sich besonders bewährt, wenn die Hülle glatt an der Oberfläche des Matratzenkerns anliegt.

## Patentansprüche

1. Hülle für Matratzen oder dergleichen, enthaltend eine wasserdampfdurchlässige, allergen- und wasserdichte Barriereschicht, dadurch gekennzeichnet, daß die Barriereschicht ein Arbeitsvermögen von 150 bis 400 MJ/m² aufweist und zumindestens überwiegend aus einer flexiblen Folie oder Membran mit einer Dicke von 5 bis 40 µm besteht.

2. Hülle nach Anspruch 1, dadurch gekennzeichnet, daß die Barriereschicht zumindestens überwiegend aus einer flexiblen Folie oder Membran mit einer Dicke von etwa 5 bis etwa 14 µm besteht.

3. Hülle nach Anspruch 1 oder 2, dadurch gekennzeichnet, daß die Barriereschicht zumindestens überwiegend aus einer porenlosen Folie oder Membran besteht.

4. Hülle nach einem oder mehreren der Ansprüche 1 bis 3, dadurch gekennzeichnet, daß die Hülle neben der Barriereschicht ein textiles Flächengewebe enthält.

5. Hülle nach Anspruch 4, dadurch gekennzeichnet, daß sich zwischen dem Textilträger und der Barriereschicht ein Wattevlies befindet.

6. Hülle nach Anspruch 5, dadurch gekennzeichnet, daß das Wattevlies zumindestens überwiegend aus Langfasern von etwa 30 bis etwa 200 mm Länge besteht.

7. Hülle nach Anspruch 6, dadurch gekennzeichnet, daß die Langfasern Einzeltiter von etwa 3 bis etwa 20 dtex aufweisen.

8. Hülle nach Anspruch 6 oder 7, dadurch gekennzeichnet, daß die Langfasern zumindestens überwiegend aus Synthesefasern, gewählt aus der Gruppe Polyester, Polyacryl, Nylon oder Mischungen davon, bestehen.

9. Hülle nach einem oder mehreren der Ansprüche 5 bis 9, dadurch gekennzeichnet, daß das Wattevlies durch Einstreuung und anschließendes Aufschmelzen von synthetischen Klebstoffen verfestigt ist.

10. Hülle nach Anspruch 9, dadurch gekennzeichnet, daß die synthetischen Klebstoffe zumindestens überwiegend auf Basis von Polyamid oder Polyester aufgebaut sind.

11. Hülle nach einem oder mehreren der Ansprüche 5 bis 9, dadurch gekennzeichnet, daß das Wattevlies durch Beimischen und anschließendes Aufschmelzen von Bikomponentenfasern verfestigt wird.

12. Hülle nach Anspruch 11, dadurch gekennzeichnet, daß die Beimischung an Bikomponentenfasern zwischen etwa 20 und 70 Gew.-% bezogen auf das Wattevlies liegt.

13. Hülle nach Anspruch 1 bis 12, dadurch gekennzeichnet, daß die Hülle eine Oberseite, eine Unterseite sowie die Ober- und Unterseite an deren Enden verbindende Bahnen aufweist.

14. Hülle nach Anspruch 13, dadurch gekennzeichnet, daß die Oberseite, die Unterseite und die die Ober- und Unterseite an deren Enden verbindende Bahnen zumindest das Obermaterial, das Wattevlies und die Barriereschicht enthalten.

15. Hülle nach einem oder mehreren der Ansprüche 5 bis 12, dadurch gekennzeichnet, daß sich ein weiteres, poröses textiles Flächengewebe zwischen der Barriereschicht und dem Wattevlies befindet.

16. Hülle nach Anspruch 15, dadurch gekennzeichnet, daß die Hülle eine Oberseite, eine Unterseite und eine zwischen der Ober- und Unterseite umlaufende Bahn aufweist, die die Ober- und Unterseite miteinander verbindet.

17. Hülle nach Anspruch 16, dadurch gekennzeichnet, daß die Oberseite, die Unterseite und die umlaufende Bahn zumindest das Obermaterial, das Wattevlies, das weitere textile Flächengewebe und die Barriereschicht enthalten.

18. Hülle nach Anspruch 16 oder 17, dadurch gekennzeichnet, daß die die Ober- und Unterseite verbindende Bahn aus zwei umlaufenden Bahnen gebildet ist, die miteinander verbindbar ausgebildet sind.

19. Hülle nach Anspruch 18, dadurch gekennzeichnet, daß die zwei umlaufenden Bahnen über einen Reißverschluß verbindbar ausgebildet sind.

20. Matratze mit einer Hülle nach einem oder mehreren der Ansprüche 1 bis 19.
